# EUROPÄISCHE PATENTSCHRIFT

(11) **EP 3 917 689 B1**
(45) Veröffentlichungstag und Bekanntmachung des Hinweises auf die Patenterteilung: **11.01.2023**
(21) Anmeldenummer: 20704777.0
(22) Anmeldetag: 28.01.2020
(51) Int. Cl.: B07B 1/00

(54) **SIEBMASCHINE MIT IN REIHE ANGEORDNETEN SIEBELEMENTEN**
SCREENING MACHINE HAVING SCREENING ELEMENTS ARRANGED IN SUCCESSION
TAMISEUSE DOTÉE D'ÉLÉMENTS DE TAMISAGE DISPOSÉS EN RANGÉES

(30) Priorität: 31.01.2019 DE 102019102428
(43) Veröffentlichungstag der Anmeldung: 08.12.2021
(73) Patentinhaber: Spaleck GmbH & Co. Kommanditgesellschaft, 46397 Bocholt (DE)
(72) Erfinder: HALLADIN, Jörg, 46397 Bocholt (DE); SCHMEINK, Simon, 46399 Bocholt (DE)
(74) Vertreter: Schulze Horn, Kathrin
(86) Internationale Anmeldenummer: PCT/EP2020/025033
(87) Internationale Veröffentlichungsnummer: WO 2020/156756

(56) Entgegenhaltungen:
- EP-A1- 2 987 564
- WO-A1-2009/029962
- CN-A- 102 500 547
- DE-A1-102012 206 347
- US-A1- 2006 186 239

## Beschreibung

Die Erfindung betrifft einen Siebmaschine mit einem schwingfähig gelagerten, in Schwingung versetzbaren Maschinenrahmen und mit im oder am Maschinenrahmen in Längsrichtung der Siebmaschine gesehen in Reihe angeordneten Siebelementen wobei die Siebmaschine in ihrem zusammengebauten Zustand größer ist als der Innenraum eines Norm-Transportcontainers oder als Grenzmaße, ab denen ein Sondertransport nötig ist,

Siebmaschinen an sich sind seit Jahrzehnten bekannt und stehen verbreitet im Einsatz.

Das Dokument DE 85 12 051 U1 beispielsweise zeigt eine Siebvorrichtung mit einer in Schwingung versetzbaren Tragkonstruktion, die auf Federn auf dem Untergrund abgestützt ist und einen Schwingungserreger aufweist. Die Tragkonstruktion besteht aus zwei durch erste Querträger verbundene Seitenwangen, welche vornehmlich eine Kreisschwingung durchführen, sowie aus zweiten Querträgern, welche über Federn mit der Tragkonstruktion verbunden sind und die elliptisch oder in Längsrichtung schwingen, und wobei sich zwischen je einem ersten und zweiten Querträger eine elastische Siebmatte befindet. Die Siebvorrichtung kann mit einer Neigung aufgestellt werden, sodass eine ausreichende Fördergeschwindigkeit und eine entsprechende Verweilzeit des Siebguts auf dem Sieb erreicht werden.

Das Dokument DE 10 2012 206 347 A1 zeigt eine Siebvorrichtung mit einem in Schwingungen versetzbaren Grundrahmen, welcher aus zwei durch erste Querträger verbundenen Seitenwangen besteht, und mit einem über Federelemente mit dem Grundrahmen verbundenen Zusatzrahmen, welcher aus zwei parallel zu den Seitenwangen angeordneten und durch zweite Querträger verbundenen Seitenträgern gebildet ist, wobei in Längsrichtung der Siebvorrichtung gesehen erste und zweite Querträger einander abwechseln, wobei eine Siebfläche bildende flexible Siebmatten zwischen je einem ersten und zweiten Querträger eingespannt sind und wobei der Zusatzrahmen in Längsrichtung in wenigstens zwei Zusatzrahmenabschnitte unterteilt ist. Weiter ist vorgesehen, dass die Siebvorrichtung in ihrer Längsrichtung gesehen wenigstens zwei hintereinander angeordnete Siebabschnitte mit unterschiedlicher Ausrichtung relativ zur Horizontalen aufweist, dass jedem Siebabschnitt ein eigener Zusatzrahmenabschnitt zugeordnet ist und dass sich jeder Siebabschnitt neben der unterschiedlichen Ausrichtung relativ zur Horizontalen in wenigstens einem weiteren Siebparameter von dem anderen Siebabschnitt/den anderen Siebabschnitten unterscheidet. Auch hier handelt es sich um eine einheitliche Siebmaschine, bei der lediglich Siebmaschinenbereiche unterschiedlicher Neigung vorgesehen sind.

Das Dokument CN 102 500 547 A zeigt eine Siebanordnung für Asphaltmischanlagen, wobei diese einen ersten Bildschirm, einen zweiten Bildschirm, einen dritten Bildschirm, einen vierten Bildschirm und einen fünften Bildschirm umfasst, die entlang der horizontalen Richtung geneigt sind, dadurch gekennzeichnet, dass die Sieböffnungen des ersten Siebs, des zweiten Siebs, des dritten Siebs, des vierten Bildschirms und des fünften Bildschirms sich wiederum erhöhen und in drei Schichten und zwei Spalten verteilt sind und wobei der dritte Bildschirm mit dem fünften Sieb verbunden und auf der ersten Schicht angeordnet ist, und wobei der zweite Bildschirm und der vierte Bildschirm auf der zweiten Schicht angeordnet sind und es ein Raum zwischen den beiden Sieben vorhanden ist und der Raum verwendet wird, um das Siebmaterial des dritten Siebs und des zweiten Siebs zu passieren und wobei der erste Bildschirm auf der dritten Schicht angeordnet ist und wobei der dritte Bildschirm, der zweite Bildschirm und der erste Bildschirm in der ersten Reihe angeordnet sind und der fünfte Bildschirm und der vierte Bildschirm in der zweiten Reihe angeordnet sind.

Der Wunsch nach einem besonders wirtschaftlichen Betrieb von Siebmaschinen mittels großer Durchsatzmengen führt dazu, dass zunehmend größere Siebmaschinen nachgefragt und gebaut werden. Die zunehmende Größe von Siebmaschinen führt aber auch zu zunehmenden Transportproblemen. Große Siebmaschinen erfordern den Bau von speziell angepassten, individuellen Transportvorrichtungen und Untergestellen aus Holz und/oder Metall, um die Siebmaschinen auf Transportmitteln, wie Flatrack-Containern oder Tiefladern, transportieren zu können. Da es sich dabei um offene Transportmittel handelt, müssen die Siebmaschinen, insbesondere bei Seetransport, folglich zusätzlich verpackt werden, um sie gegen schädliche äußere Einflüsse zu schützen. Hierdurch entstehen ein hoher Aufwand und entsprechend hohe Kosten. Theoretisch wäre es zwar möglich, eine Siebmaschine komplett in ihre Einzelteile zerlegt zu transportieren, jedoch bleibt dabei das Problem bestehen, dass die Siebmaschine Einzelteile aufweist, die nach wie vor so groß sind, dass dafür speziell angepasste, individuelle Transportvorrichtungen angefertigt werden müssten.

Für die vorliegende Erfindung stellt sich daher die Aufgabe, eine Siebmaschine der eingangs genannten Art zu schaffen, welche die erwähnten Nachteile des Standes der Technik vermeidet und welche insbesondere einfacher und kostengünstiger transportierbar ist.

Die Lösung der Aufgabe gelingt erfindungsgemäß mit einer Siebmaschine der eingangs genannten Art, welche dadurch gekennzeichnet ist, dass die Siebmaschine in mehrere miteinander zu der Siebmaschine verbindbare oder zusammenstellbare Siebmaschinenteile unterteilt ist und dass ein einzelner Siebmaschinenteil oder ein oder mehrere Stapel aus mehreren übereinander gestapelten Siebmaschinenteilen Abmessungen in der Länge, der Breite und der Höhe aufweisen, die kleiner sind als die entsprechenden Maße des Innenraums eines üblichen Norm-Transportcontainers oder als einen Sondertransport wegen Übergröße erfordernde Maße und dass dabei der Maschinenrahmen in Maschinenrahmenlängsrichtung gesehen in mehrere miteinander zu dem Maschinenrahmen verbindbare oder zusammenstellbare Teilrahmen unterteilt ist, dass jedem Teilrahmen wenigstens eines der Siebelemente zugeordnet ist, dass jedem Teilrahmen eigene federnde Lagerelemente zugeordnet sind, dass jedem Teilrahmen wenigstens ein eigener Schwingantrieb zugeordnet ist und dass ein einzelner Teilrahmen mit Siebelement oder ein oder mehrere Stapel aus mehreren übereinander gestapelten Teilrahmen mit jeweiligem Siebelement Abmessungen in der Länge (L), der Breite (B) und der Höhe (H) aufweisen, die kleiner sind als die entsprechenden Maße des Innenraums eines üblichen Norm-Transportcontainers oder als einen Sondertransport wegen Übergröße erfordernde Maße.

Die erfindungsgemäße Siebmaschine ist also für einen Transport in Box- und Open-Top-Containern und auf gängigen Transportfahrzeugen ohne Lademaßüberschreitungen ausgelegt und optimiert. Dies wird dadurch erreicht, dass die einzelnen Siebmaschinenteile mit solchen äußeren Abmaßen hergestellt werden, dass sie sich einzeln oder zu mehreren in Box- und Open-Top-Containern und auf gängigen Transportfahrzeugen ohne Lademaßüberschreitungen unterbringen lassen. Hierdurch wird ein wesentlich verringerter Aufwand für Transport und Verpackung durch Entfall aufwendiger individueller Transportkonstruktionen aus Holz und/oder Metall erreicht. Außerdem entsteht ein wesentlich geringerer finanzieller Aufwand für den Transport, da gängige genormte Box- und Open-Top-Container zu geringeren Kosten per LKW, Bahn und Schiff versandt werden können.

Das Bauteil einer Siebmaschine mit der größten Ausdehnung ist üblicherweise der Maschinenrahmen der Siebmaschine, insbesondere in Form von zwei Seitenwangen. Daher wird in weiterer Ausgestaltung der Erfindung vorgeschlagen, dass der Maschinenrahmen in Maschinenrahmenlängsrichtung gesehen in mehrere miteinander zu dem Maschinenrahmen verbindbare oder zusammenstellbare Teilrahmen unterteilt ist, dass jedem Teilrahmen wenigstens eines der Siebelemente zugeordnet ist und dass ein einzelner Teilrahmen mit Siebelement oder ein oder mehrere Stapel aus mehreren übereinander gestapelten Teilrahmen mit jeweiligem Siebelement Abmessungen in der Länge, der Breite und der Höhe aufweisen, die kleiner sind als die entsprechenden Maße des Innenraums eines üblichen Norm-Transportcontainers oder als einen Sondertransport wegen Übergröße erfordernde Maße.

Um die Siebmaschine an ihrem vorgesehenen Einsatzort möglichst schnell und einfach aufbauen zu können, ist vorgesehen, dass jedem Siebmaschinenteil oder Teilrahmen eigene federnde Lagerelemente zugeordnet sind.

Aus dem gleichen Grund ist bevorzugt vorgesehen, dass jedem Siebmaschinenteil oder Teilrahmen wenigstens ein eigener Schwingantrieb zugeordnet ist.

Je nach Einsatzzweck der Siebmaschine können die Verbindungen zwischen einander benachbarten Siebmaschinenteilen oder Teilrahmen starre oder federnde Verbindungen sein.

Zwecks Erzielung einer kompakten, insbesondere möglichst kurzen, Anordnung der Siebmaschine wird vorgeschlagen, dass einander benachbarte Siebmaschinenteile oder Teilrahmen in einer eine direkte Übergabe von Siebgut ohne zusätzliche Übergabemittel erlaubenden Nähe zueinander miteinander verbindbar oder zusammenstellbar sind. Bei einer solchen Anordnung werden zudem gesonderte Siebgutübergaberutschen zwischen den Siebmaschinenteilen nicht benötigt.

Zur Erzielung eines möglichst sicheren Transports von gestapelten Siebmaschinenteilen oder Teilrahmen der Siebmaschine weist vorzugsweise jeder Siebmaschinenteil oder Teilrahmen oberseitige und unterseitige Stapelkonturen auf, welche im Stapel aus mehreren Siebmaschinenteilen oder Teilrahmen eine Querverschiebung der Siebmaschinenteile oder Teilrahmen relativ zueinander unterbindend ineinandergreifen. Die Stapelkonturen verbessern die Lagesicherung im Container oder Transportfahrzeug und tragen wesentlich dazu bei, während des Transports Schäden an den Siebmaschinenteilen oder Teilrahmen zu vermeiden.

Die erfindungsgemäße Siebmaschine erlaubt vorteilhaft eine günstige Modulbauweise, wozu im Idealfall alle Siebmaschinenteile oder Teilrahmen untereinander identisch ausgeführt sind. Die Modulbauweise trägt zu einer besonders wirtschaftlichen Fertigung und Montage der Siebmaschine bei.

In einer etwas weniger weit gehenden Ausprägung der Modulbauweise der Siebmaschine können, abgesehen von je einem in Siebgutförderrichtung gesehen ersten und letzten Siebmaschinenteil oder Teilrahmen, die weiteren Siebmaschinenteile oder Teilrahmen untereinander identisch ausgeführt sein. Hiermit wird der Tatsache Rechnung getragen, dass in der Praxis am Anfang und am Ende einer Siebmaschine häufig besondere Ausgestaltungen oder spezielle Komponenten vorzusehen sind.

Konkret ist für die erfindungsgemäße Siebmaschine schließlich noch vorgesehen, dass ein einzelner Siebmaschinenteil oder ein Stapel aus mehreren übereinander gestapelten Siebmaschinenteilen oder ein einzelner Teilrahmen mit Siebelement oder ein Stapel aus mehreren übereinander gestapelten Teilrahmen mit jeweiligem Siebelement eine maximale Länge zwischen 2,1 m und 2,5 m, eine maximale Breite zwischen 2,1 m und 16,0 m und eine maximale Höhe zwischen 1,95 m und 2,7 m aufweist. Die genannten Längenmaße entsprechen mit 2,1 m der Türöffnung eines normierten 8-Fuß-Container und mit 2,5 m der maximale Ladungsbreite für einen Straßentransport ohne Sondergenehmigung. Die genannten Breitenmaße entsprechen mit 2,1 m der Innenläge eines geschlossenen, normierten 8-Fuß-Containers und mit 16,0 m der Länge eines genormten 53-Fuß-Containers. Die genannten Höhenmaße entsprechen mit 1,95 m der Türhöhe eines genormten geschlossenen 8-Fuß-Containers und mit 2,7 m der Höhe eines genormten Open-Top-Containers.

Im Folgenden werden Ausführungsbeispiele der Erfindung anhand einer Zeichnung erläutert. Die Figuren der Zeichnung zeigen:
- Figur 1: einen Teil einer ersten Siebmaschine, in Ansicht schräg von oben,
- Figur 2: einen Teil einer zweiten Siebmaschine, in Ansicht schräg von oben,
- Figur 3: einen Container mit darin angeordneten, gestapelten Siebmaschinenteilen,
- Figur 4: drei Siebmaschinenteile während eines Stapelns übereinander,
- Figur 5: einen Stapel aus drei Siebmaschinenteilen in Ansicht auf deren Längsseite und
- Figur 6: den Stapel aus Figur 5 mit den drei Siebmaschinenteilen in Ansicht auf deren Stirnseite.

In der folgenden Figurenbeschreibung sind gleiche Teile in den verschiedenen Zeichnungsfiguren stets mit den gleichen Bezugszeichen versehen, sodass nicht zu jeder Zeichnungsfigur alle Bezugszeichen erneut erläutert werden müssen.

Die Figuren 1 und 2 zeigen einen Teil einer ersten und einer zweiten Siebmaschine 5 in Ansicht schräg von oben, wobei hier die Siebmaschine 5 drei in Reihe angeordnete Siebmaschinenteile 1, 2, 3 umfasst. Dabei sind die Siebmaschinenteile 1, 2, 3 bei dem Ausführungsbeispiel nach Figur 1 stufenförmig in Siebgutförderrichtung 50 abfallend und bei dem Ausführungsbeispiel nach Figur 1 in einer gemeinsamen Ebene angeordnet.

In ihren weiteren, nachfolgend beschriebenen Merkmalen stimmen die Ausführungsbeispiele nach Figur 1 und 2 überein.

Jeder Siebmaschinenteil 1, 2, 3 besitzt je einen Teilrahmen 10, 20, 30, der jeweils ein zugehöriges, hier zweiteiliges, Siebelement 15, 25, 35 umgibt und trägt. An jeweils zwei einander gegenüberliegenden Längsseiten der Teilrahmen 10, 20, 30 ist unterseitig je ein Paar von federnden Lagerelementen 11, 21, 31 angeordnet, die z.B. durch Stahl- oder Elastomer- oder Luftfedern gebildet sind. Mit ihrem unteren Ende sind die Lagerelemente 11, 21, 31 im komplettierten Zustand der Siebmaschine 5 mit deren hier aus Übersichtlichkeitsgründen nicht dargestellten Seitenwangen verbunden. Auch die Seitenwangen sind, wenn erforderlich, in kleinere Seitenwangenteile unterteilt, die zu den vollständigen Seitenwangen miteinander verbindbar sind, z. B. durch Verschraubungen. Dabei können die Seitenwangenteile auch mit den Siebmaschinenteilen 1, 2, 3 oder Teilrahmen 10, 20, 30 jeweils eine vor einem Transport vormontierte Baueinheit bilden.

Jedem Siebmaschinenteil 1, 2, 3 oder Teilrahmen 10, 20, 30 ist wenigstens ein eigener Schwingantrieb 12, 22, 32 zugeordnet, z. B. mit einer rotierenden Unwuchtmasse. Aus Symmetriegründen ist zweckmäßig auf jeder Längsseite jedes Siebmaschinenteils 1, 2, 3 je ein Schwingantrieb 12, 22, 32 vorgesehen, wobei aber in Figur 1 und 2 die jeweils an der hinteren Längsseite liegenden Schwingantriebe nicht sichtbar sind.

Verbindungen zwischen einander benachbarten Siebmaschinenteilen 1, 2, 3 oder Teilrahmen 10, 20, 30 können als starre oder als federnde Verbindungen ausgeführt sein. Die Siebmaschinenteile 1, 2, 3 oder Teilrahmen 10, 20, 30 können auch untereinander unverbunden angeordnet sein, da sie ja über die federnden Lagerelemente 11, 21, 31 noch auf den nicht dargestellten Seitenwangen der Siebmaschine 5 gelagert sind.

Weiterhin zeigen die Figuren 1 und 2, dass die einander benachbarten Siebmaschinenteile 1, 2, 3 oder Teilrahmen 10, 20, 30 in einer eine direkte Übergabe von Siebgut ohne zusätzliche Übergabemittel erlaubenden Nähe zueinander miteinander verbunden oder zusammengestellt sind. Wenn zwischen den Siebmaschinenteile 1, 2, 3 oder Teilrahmen 10, 20, 30 größere Abstände bestehen, können zu deren Überbrückung zusätzliche Siebgutübergaberutschen vorgesehen sein.

Wie vorstehend beschrieben, sind mehrere miteinander zu der Siebmaschine 5 verbindbare oder zusammenstellbare Siebmaschinenteile 1, 2, 3 vorgesehen. Diese Unterteilung ist, abhängig von der Größe der Siebmaschine 5, entsprechend der Figur 3 so vorgenommen, dass ein einzelner Siebmaschinenteil 1, 2, 3 oder ein oder mehrere Stapel 4 aus mehreren übereinander gestapelten Siebmaschinenteilen 1, 2, 3 Abmessungen in der Länge, der Breite und der Höhe aufweisen, die kleiner sind als die entsprechenden Maße des Innenraums eines üblichen Norm-Transportcontainers 6 oder als einen Sondertransport wegen Übergröße erfordernde Maße.

Im Beispiel nach Figur 3 sind zwei Stapel 4 aus je drei Siebmaschinenteilen 1, 2, 3 in dem Container 6 für einen Transport untergebracht.

Zwecks einer rutschsicheren Anordnung der Siebmaschinenteile 1, 2, 3 übereinander im Stapel 4 weist, wie in Figur 4 vergrößert während eines Stapelvorgangs dargestellt, jeder Siebmaschinenteil 1, 2, 3 oder Teilrahmen 10, 20, 30 oberseitige und unterseitige Stapelkonturen 13, 14, 23, 24, 33, 34 auf, welche im Stapel 4 aus mehreren Siebmaschinenteilen 1, 2, 3 oder Teilrahmen 10, 20, 30 eine Querverschiebung der Siebmaschinenteile 1, 2, 3 oder Teilrahmen 10, 20, 30 im Stapel 4 relativ zueinander unterbindend ineinandergreifen.

Wie insbesondere aus Figur 4 ersichtlich ist, sind alle Siebmaschinenteile 1, 2, 3 oder Teilrahmen 10, 20, 30 mit Siebelementen 15, 25, 35 untereinander identisch ausgeführt, was eine günstige Modulbauweise der Siebmaschine 5 ermöglicht.

Figur 5 zeigt einen Stapel 4 aus drei Siebmaschinenteilen 1, 2, 3 in Ansicht auf deren Längsseite und Figur 6 zeigt den Stapel 4 aus Figur 5 mit den drei Siebmaschinenteilen 1, 2, 3 in Ansicht auf deren Stirnseite. Gemäß Figur 5 haben die Siebmaschinenteile 1, 2, 3 und somit auch der Stapel 4 in der Längsseitenrichtung gesehen eine Länge L. Gemäß Figur 6 haben die Siebmaschinenteile 1, 2, 3 und somit auch der Stapel 4 in der Stirnseitenrichtung gesehen eine Breite B sowie in Vertikalrichtung eine Höhe H. Diese äußeren Abmaße Länge L, Breite B und Höhe H sind so gewählt, dass sie kleiner sind als die entsprechenden Maße des Innenraums eines üblichen genormten Transportcontainers, wie beispielsweise des in Figur 3 gezeigten Containers 6. Gleichzeitig oder alternativ sind die äußeren Abmaße Länge L, Breite B und Höhe H so gewählt, dass sie kleiner sind als einen genehmigungspflichtigen Sondertransport wegen Übergröße erfordernde Maße, was insbesondere für einen Straßentransport auf einem LKW wichtig ist.

Für die Praxis hat es sich im Hinblick auf verfügbare Größen von Norm-Transportcontainern und von Transportfahrzeugen, insbesondere LKW, als günstig herausgestellt, wenn ein einzelner Siebmaschinenteil oder ein oder mehrere Stapel aus mehreren übereinander gestapelten Siebmaschinenteilen oder ein einzelner Teilrahmen mit Siebelement oder ein oder mehrere Stapel aus mehreren übereinander gestapelten Teilrahmen mit jeweiligem Siebelement eine maximale Länge zwischen 2,1 m und 2,5 m, eine maximale Breite zwischen 2,1 m und 16,0 m und eine maximale Höhe zwischen 1,95 m und 2,7 m aufweisen.

**Bezugszeichenliste:**

| Zeichen | Bezeichnung |
|---|---|
| 1 | erster Schwingmaschinenteil |
| 10 | erster Teilrahmen |
| 11 | federnde Lagerelemente an 1 |
| 12 | Schwingantrieb an 1 |
| 13 | oberseitige Stapelkontur an 1 |
| 14 | unterseitige Stapelkontur an 1 |
| 15 | Siebelement in 1 |
| 2 | zweiter Schwingmaschinenteil |
| 20 | zweiter Teilrahmen |
| 21 | federnde Lagerelemente an 2 |
| 22 | Schwingantrieb an 2 |
| 23 | oberseitige Stapelkontur an 2 |
| 24 | unterseitige Stapelkontur an 2 |
| 25 | Siebelement(e) in 2 |
| 3 | dritter Schwingmaschinenteil |
| 30 | dritter Teilrahmen |
| 31 | federnde Lagerelemente an 3 |
| 32 | Schwingantrieb an 3 |
| 33 | oberseitige Stapelkontur an 3 |
| 34 | unterseitige Stapelkontur an 3 |
| 35 | Siebelement(e) in 3 |
| 4 | Stapel |
| 5 | Siebmaschine |
| 50 | Siebgutförderrichtung |
| 6 | Container |
| L | Länge von 4 |
| B | Breite von 4 |
| H | Höhe von 4 |

## Patentansprüche

1. Siebmaschine (5) mit einem schwingfähig gelagerten, in Schwingung versetzbaren Maschinenrahmen und mit im oder am Maschinenrahmen in Längsrichtung der Siebmaschine gesehen in Reihe angeordneten Siebelementen (15, 25, 35), wobei die Siebmaschine in ihrem zusammengebauten Zustand größer ist als der Innenraum eines Norm-Transportcontainers oder als Grenzmaße, ab denen ein Sondertransport nötig ist,
wobei die Siebmaschine (5) in mehrere miteinander zu der Siebmaschine (5) verbindbare oder zusammenstellbare Siebmaschinenteile (1, 2, 3) unterteilt ist,
jedem Siebmaschinenteil (1, 2, 3) eigene federnde Lagerelemente (11, 21, 31) zugeordnet sind,
jedem Siebmaschinenteil (1, 2, 3) wenigstens ein eigener Schwingantrieb (12, 22, 32) zugeordnet ist,
ein einzelner Siebmaschinenteil (1; 2; 3) oder ein oder mehrere Stapel (4) aus mehreren übereinander gestapelten Siebmaschinenteilen (1, 2, 3) Abmessungen in der Länge (L), der Breite (B) und der Höhe (H) aufweisen, die kleiner sind als die entsprechenden Maße des Innenraums eines üblichen Norm-Transportcontainers (6) oder als einen Sondertransport wegen Übergröße erfordernde Maße und
dabei der Maschinenrahmen in Maschinenrahmenlängsrichtung gesehen in mehrere miteinander zu dem Maschinenrahmen verbindbare oder zusammenstellbare Teilrahmen (10, 20, 30) unterteilt ist, jedem Teilrahmen (10, 20, 30) wenigstens eines der Siebelemente (15, 25, 35) zugeordnet ist, jedem Teilrahmen (10, 20, 30) eigene federnde Lagerelemente (11, 21, 31) zugeordnet sind, jedem Teilrahmen (10, 20, 30) wenigstens ein eigener Schwingantrieb (12, 22, 32) zugeordnet ist und ein einzelner Teilrahmen (10; 20; 30) mit Siebelement (15, 25, 35) oder ein oder mehrere Stapel (4) aus mehreren übereinander gestapelten Teilrahmen (10, 20, 30) mit jeweiligem Siebelement (15, 25, 35) Abmessungen in der Länge (L), der Breite (B) und der Höhe (H) aufweisen, die kleiner sind als die entsprechenden Maße des Innenraums eines üblichen Norm-Transportcontainers (6) oder als einen Sondertransport wegen Übergröße erfordernde Maße.

2. Siebmaschine (5) nach Anspruch 1, **dadurch gekennzeichnet, dass** die Verbindungen zwischen einander benachbarten Teilrahmen (10, 20, 30) starre oder federnde Verbindungen sind.

3. Siebmaschine (5) nach Anspruch 1 oder 2, **dadurch gekennzeichnet, dass** einander benachbarte Teilrahmen (10, 20, 30) in einer eine direkte Übergabe von Siebgut ohne zusätzliche Übergabemittel erlaubenden Nähe zueinander miteinander verbindbar oder zusammenstellbar sind.

4. Siebmaschine (5) nach einem der Ansprüche 1 bis 3, **dadurch gekennzeichnet, dass** jeder Teilrahmen (10, 20, 30) oberseitige und unterseitige Stapelkonturen (13, 14, 23, 24, 33, 34) aufweist, welche im Stapel (4) aus mehreren Teilrahmen (10, 20, 30) eine Querverschiebung der Teilrahmen (10, 20, 30) relativ zueinander unterbindend ineinandergreifen.

5. Siebmaschine (5) nach einem der Ansprüche 1 bis 4, **dadurch gekennzeichnet, dass** alle Teilrahmen (10, 20, 30) untereinander identisch ausgeführt sind.

6. Siebmaschine (5) nach einem der Ansprüche 1 bis 4, **dadurch gekennzeichnet, dass** abgesehen von je einem in Siebgutförderrichtung (50) gesehen ersten und letzten Teilrahmen (10, 30) die weiteren Teilrahmen (20) untereinander identisch ausgeführt sind.

7. Siebmaschine (5) nach einem der Ansprüche 1 bis 6, **dadurch gekennzeichnet, dass** ein einzelner Teilrahmen (10; 20; 30) mit Siebelement (15, 25, 35) oder ein oder mehrere Stapel (4) aus mehreren übereinander gestapelten Teilrahmen (10, 20, 30) mit jeweiligem Siebelement (15, 25, 35) eine maximale Länge (L) zwischen 2,1 m und 2,5 m, eine maximale Breite (B) zwischen 2,1 m und 16,0 m und eine maximale Höhe (H) zwischen 1,95 m und 2,7 m aufweisen.

## Claims

1. A screening machine (5) having a vibrationally mounted machine frame which can be set into vibration and having screening elements (15, 25, 35) which are arranged in succession when viewed in the longitudinal direction of the screening machine in or on the machine frame, wherein the screening machine in its assembled state is larger than the interior of a standard transport container or than dimensions above which special transport is required,
wherein
the screening machine (5) is divided into a plurality of screening machine parts (1, 2, 3) which can be interconnected to form the screening machine or can be assembled,
to each screening machine part (1, 2, 3) own spring-loaded bearing elements (11, 21, 31) are assigned,
to each screening machine part (1, 2, 3) at least one own vibratory drive (12, 22, 32) is assigned,
a single screening machine part (1, 2, 3) or one or more stacks (4) consisting of a plurality of screening machine parts (1, 2, 3) stacked one on top of the other have dimensions in length (L), width (B) and height (H) which are smaller than the corresponding dimensions of the interior of a conventional standard transport container (6) or than dimensions required as special transport due to being oversized; and
the machine frame viewed in the longitudinal direction of the machine frame is divided into a plurality of sub-frames (10, 20, 30) that can be interconnected to form the machine frame or can be assembled, to each sub-frame (10, 20, 30) at least one of the screening elements (15, 25, 35) is assigned, to each sub-frame (10, 20, 30) own spring-loaded bearing elements (11, 21, 31) are assigned, to each sub-frame (10, 20, 30) at least an own swivel drive (12, 22, 32) is assigned and a single sub-frame (10, 20, 30) having a screening element (15, 25, 35) or one or more stacks (4) of a plurality of sub-frames (10, 20, 30) stacked one on top of the other having a respective screening element (15, 25, 35) having dimensions in length (L), width (B) and height (H) that are smaller than the corresponding dimensions of the interior of a conventional standard transport container (6) or the dimensions required as special transport due to being oversized.

2. The screening machine (5) according to claim 1, **characterized in that** the connections between adjacent sub-frames (10, 20, 30) are rigid or spring-loaded connections.

3. The screening machine (5) according to claim 1 or 2, **characterized in that** adjacent sub-frames (10, 20, 30) can be interconnected or can be assembled in a vicinity to each other allowing a direct transfer of screenings without additional transfer means.

4. The screening machine (5) according to one of claims 1 to 3, **characterized in that** each sub-frame (10, 20, 30) has stack contours (13, 14, 23, 24, 33, 34) on top and bottom, which in the stack (4) of a plurality of sub-frames (10, 20, 30) engage to prevent a transverse displacement of the sub-frames (10, 20, 30) relatively to each other.

5. The screening machine (5) according to one of claims 1 to 4, **characterized in that** all sub-frames (10, 20, 30) are configured identically among each other.

6. The screening machine (5) according to one of claims 1 to 4, **characterized in that** except of one first and one last sub-frame (10, 30) viewed in screenings transport direction (50) the other sub-frames (20) are configured identically among each other.

7. The screening machine (5) according to one of claims 1 to 6, **characterized in that** a single sub-frame (10, 20, 30) having a screening element (15, 25, 35) or one or more stacks (4) of a plurality of sub-frames (10, 20, 30) stacked one on top of the other having a respective screening element (15, 25, 35) have a maximum length (L) between 2.1 m and 2.5 m, a maximum width (B) between 2.1 m and 16.0 m and a maximum height (H) between 1.95 m and 2.7 m.

## Revendications

1. Tamiseuse (5) dotée d'un châssis de machine monté de manière à pouvoir osciller et pouvant être mis en oscillation, et dotée d'éléments de tamisage (15, 25, 35) disposés en rangées dans ou sur le châssis de machine, vu dans le sens longitudinal de la tamiseuse, ladite tamiseuse étant, à l'état assemblé, plus grande que l'espace intérieur d'un conteneur de transport normalisé ou que des dimensions limites à partir desquelles un transport spécial est nécessaire,
dans laquelle
ladite tamiseuse (5) est divisée en plusieurs pièces de tamiseuse (1, 2, 3) pouvant être reliées ou assemblées les unes aux autres pour former ladite tamiseuse (5),
des éléments de palier élastiques (11, 21, 31) propres sont associés à chaque pièce de tamiseuse (1, 2, 3),
au moins un entraînement d'oscillation propre (12, 22, 32) est associé à chaque pièce de tamiseuse (1, 2, 3),
une seule pièce de tamiseuse (1, 2, 3) ou une ou plusieurs piles (4) de plusieurs pièces de tamiseuse (1, 2, 3) empilées les unes sur les autres présentent des dimensions de longueur (L), de largeur (B) et de hauteur (H) qui sont inférieures aux dimensions correspondantes de l'espace intérieur d'un conteneur de transport normalisé (6) habituel ou à des dimensions requérant un transport spécial en raison d'une taille excessive, et
le châssis de la machine, vu dans le sens longitudinal du châssis de machine étant divisé en plusieurs châssis partiels (10, 20, 30) pouvant être reliés ou assemblés les uns aux autres pour former ledit châssis de machine, au moins un des éléments de tamisage (15, 25, 35) étant associé à chaque châssis partiel (10, 20. 30) , des éléments de palier élastiques (11, 21, 31) propres étant associés à chaque châssis partiel (10, 20, 30), au moins un entraînement d'oscillation (12, 22, 32) propre étant associé à chaque châssis partiel (10, 20, 30), et un seul châssis partiel (10, 20, 30) doté d'éléments de tamisage (15, 25, 35), ou une ou plusieurs piles (4) de plusieurs châssis partiels (10, 20, 30) empilés les uns sur les autres et dotés chacun d'un élément de tamisage (15, 25, 35) présentant des dimensions de longueur (L), de largeur (B) et de hauteur (H) inférieures aux dimensions correspondantes de l'espace intérieur d'un conteneur de transport normalisé (6) habituel ou à des dimensions requérant un transport spécial en raison d'une taille excessive.

2. Tamiseuse (5) selon la revendication 1, **caractérisée en ce que** les liaisons entre des châssis partiels (10, 20, 30) voisins les uns des autres sont des liaisons rigides ou élastiques.

3. Tamiseuse (5) selon la revendication 1 ou 2, **caractérisée en ce que** des châssis partiels (10, 20, 30) voisins les uns des autres peuvent être reliés ou assemblés les uns aux autres à une proximité permettant un transfert direct du produit à tamiser sans devoir avoir recours à des moyens de transfert supplémentaires.

4. Tamiseuse (5) selon l'une quelconque des revendications 1 à 3, **caractérisée en ce que** chaque châssis partiel (10, 20, 30) présente des contours d'empilement supérieur et inférieur (13, 14, 23, 24, 33, 34) qui, dans l'empilement (4) de plusieurs châssis partiels (10, 20, 30) s'imbriquent les uns dans les autres en empêchant un déplacement transversal des châssis partiels (10, 20, 30) les uns par rapport aux autres.

5. Tamiseuse (5) selon l'une quelconque des revendications 1 à 4, **caractérisée en ce que** tous les châssis partiels (10, 20, 30) sont réalisés identiques les uns aux autres.

6. Tamiseuse (5) selon l'une quelconque des revendications 1 à 4, **caractérisée en ce que**, hormis un premier et un dernier châssis partiel (10, 30), vu dans le sens de transport du produit à tamiser (50), les autres châssis partiels (20) sont réalisés identiques les uns aux autres.

7. Tamiseuse (5) selon l'une quelconque des revendications 1 à 6, **caractérisée en ce qu'**un seul châssis partiel (10, 20, 30) doté d'un élément de tamisage (15, 25, 35), ou une ou plusieurs piles (4) de plusieurs châssis partiels (10, 20, 30) empilés les uns sur les autres et dotés chacun d'un élément de tamisage (15, 25, 35) présentent une longueur maximale (L) comprise entre 2,1 m et 2,5 m, une largeur maximale (B) comprise entre 2,1 m et 16,0 m, et une hauteur maximale (H) comprise entre 1,95 m et 2,7 m.- - -
